# EUROPÄISCHE PATENTSCHRIFT

(11) **EP 0 220 594 B1**
(45) Veröffentlichungstag und Bekanntmachung des Hinweises auf die Patenterteilung: **20.05.1992**
(21) Anmeldenummer: 86114188.5
(22) Anmeldetag: 14.10.1986
(51) Int. Cl.: E04H 6/18

(54) **Parkvorrichtung für Kraftfahrzeuge**
Parking device for cars
Dispositif de garage pour voitures

(30) Priorität: 26.10.1985 DE 3538226
(43) Veröffentlichungstag der Anmeldung: 06.05.1987
(73) Patentinhaber: Klaus, Kaspar, D-87700 Memmingen (DE)
(72) Erfinder: Klaus, Kaspar, D-87700 Memmingen (DE)
(74) Vertreter: Pfister, Helmut, Dipl.-Ing.

(56) Entgegenhaltungen:
- EP-A- 0 218 165
- DE-A- 1 759 343
- DE-A- 2 415 522
- DE-A- 3 145 370
- DE-A- 3 212 822
- US-A- 1 394 999
- US-A- 4 416 578

## Beschreibung

Die Erfindung betrifft eine Parkvorrichtung mit mehreren übereinander angeordneten, miteinander verbundenen Plattformen für die Kraftfahrzeuge, wobei jeweils zwei übereinander angeordnete Plattformen eine Plattformkombination bilden und gemeinsam und gleichzeitig anhebbar oder in eine Grube absenkbar sind, um wahlweise eine der beiden Plattformen an eine gemeinsame Zufahrt anzuschließen und wobei eine Mehrzahl derartiger Plattformkombinationen in einer Reihe nebeneinander angeordnet sind, mit einem Hubantrieb für eine Mehrzahl von Plattformkombinationen, der rechtwinklig zur Zufahrtsrichtung seitlich verschiebbar und jeweils einer Plattformkombination zuzuordnen ist, wobei der Hubantrieb, der sich auf einem Verschiebegestell abstützt, ein Hydraulikpumpenaggregat umfaßt und an der jeweiligen Plattformkombination angreift, im Raum unter der unteren Plattform und dem Grubenboden angeordnet ist.

Eine Parkvorrichtung der vorstehend angegebenen Gattung ist durch die DE-A-1 759 343 bekannt geworden. Dort ist eine Garage für mehrere Kraftfahrzeuge beschrieben, wobei mehrere Behälter nebeneinander bzw. hintereinander angeordnet sind und die einzelnen Behälter jeweils eine Mehrzahl von Plattformen übereinander aufweisen. Es sind Einrichtungen zum Anheben und Absenken der Behälter vorgesehen, die im wesentlichen aus Seilzügen bestehen, die von einem gemeinsamen Antriebsaggregat antreibbar sind. Dieses gemeinsame Antriebsaggregat ist auf einem Verschiebungsgestell unter den Plattformen auf Schienen verfahrbar. In welcher Weise das Verschiebungsgestell mit dem Antriebsaggregat mit den Seilzügen der einzelnen Behälter zu kombinieren ist, ist in dieser Druckschrift nicht offenbart. Insbesondere ist nicht gesagt, wie die hydraulischen Mittel mit dem Verschiebungsgestell in Verbindung gebracht werden können.

Der Erfindung liegt die Aufgabe zugrunde, eine Parkvorrichtung der bekannten Art dahingehend weiterzuentwickeln, daß es auf einfache und sichere Weise möglich wird, das Verschiebgestell mit den Plattformen derart zu kombinieren, daß die jeweilige Plattformkombination angehoben werden kann und insbesondere daß der Wechsel der jeweiligen Plattformkombination bzw. die Verschiebung des Verschiebegestells und die Zuordnung zu einer anderen Plattformkombination sicher und ohne zusätzliche Handmanipulation möglich wird.

Gemäß der Erfindung wird diese Aufgabe dadurch gelöst, daß der Hubantrieb im wesentlichen von einer Scherenanordnung gebildet ist, die mit anhebbaren Elementen die Plattformkombination nach oben drückt, daß die Scherenanordnung aus zwei sich kreuzenden, gelenkig verbundenen Scherengliederpaaren besteht, von denen das untere Ende des einen Gliedes jedes Paares gelenkig am Verschiebegestell gelagert ist, daß das untere Ende des anderen Gliedes jedes Paares in einer Führung des Verschiebegestells gehalten ist, daß die Scherenglieder über Rollen auf die Plattformkombination einwirken, daß die Rollen Spurkränze besitzen, die mit seitlichen Tragprofilen der unteren Plattformen der Plattformkombination zusammenwirken, und daß ein die Scherenanordnung antreibender Zylinder zwischen den Scherengliedern auf der einen Seite des Scherengelenkes angeordnet ist.

Durch die Erfindung wird die gestellte Aufgabe vollständig gelöst. Da der Hubantrieb von einer Scherenanordnung gebildet ist, wird es möglich, die Plattformkombination immer von unten zu unterstützen und bei der Hubbewegung anzuheben. Besondere Kupplungselemente sind dabei entbehrlich. Es ist nur notwendig, das Verschiebegestell der jeweiligen Plattformkombination zuzuordnen. Die Ausbildung des Verschiebegestells ergibt eine gute Stabilität beim Hubvorgang. Durch die Rollen- und Spurkränze wird eine gute gegenseitige Verbindung der Plattformkombination mit dem Verschiebegestell erhalten.

Besonders günstig ist bei der Erfindung, daß sich die Scherenanordnung für die Verschiebestellung so zusammenklappen läßt, daß sie nur einen geringen Platzbedarf in der Höhe hat. Der Raum, der für das Verschiebegestell vorzusehen ist, ist also vergleichsweise gering und reduziert nicht, bzw. nur unwesentlich, den Parkraum.

Besonders vorteilhaft wirkt sich bei der Erfindung aus, daß keinerlei Sicherungsvorrichtungen für die Plattformen notwendig sind. Die Plattformkombination befindet sich nur dann in der angehobenen Stellung, wenn sich der Hubantrieb unter der Plattformkombination befindet und dieser zugeordnet ist. Der Hubantrieb kann auch nur dann seitlich bewegt werden, wenn sich die Plattformkombination in der abgesenkten Stellung befindet.

Weitere vorteilhafte Ausgestaltungen der Erfindung ergeben sich aus den Unteransprüchen.

In der Zeichnung ist ein Ausführungsbeispiel der Erfindung schematisch dargestellt. Es zeigen:
- Fig. 1: eine teilweise Ansicht einer erfindungsgemäßen Parkvorrichtung,
- Fig. 2: eine Schnittdarstellung zur Darstellung der Fig. 1 und
- Fig. 3: die Darstellung einer Einzelheit der Erfindung.

Wie die Fig. 1 erkennen läßt, sind in der Tiefgarage 23 eine Mehrzahl von Plattformkombinationen 31 nebeneinander angeordnet. Jede der Plattformkombinationen besteht aus einer oberen Plattform 21 und einer unteren Plattform 4. Beide Plattformen sind durch Streben 32 miteinander verbunden. Jede Plattformkombination 31 ist insgesamt an den senkrechten Führungen 26 beweglich. Im abgesenkten Zustand ruht jede Plattformkombinationen 31 auf den Auflagern 33, die in einer solchen Höhe angeordnet sind, daß unter der unteren Plattform 4 und dem Boden 3 ein Raum 2 verbleibt, der ausreicht, um den Hubantrieb 1 im zusammengeklappten Zustand jeder der Plattformkombinationen 31 zuzuordnen, d.h. seitlich zu verschieben.

Wie sich aus der Fig. 2 entnehmen läßt, befindet sich im abgesenkten Zustand jede der oberen Plattformen 21 auf der Höhe der Zufahrt 22 und kann somit befahren werden. Erst durch das Anheben der Plattformkombination 31 mittels des Hubantriebs 1 kann je nach Bedarf auch die jeweilige untere Plattform auf die Höhe der Zufahrt 22 gebracht werden. Die Fig. 2 zeigt eine Mittelstellung, wobei die eine Plattformkombination, deren untere Plattform 4 ein Kraftfahrzeug aufnimmt, teilweise angehoben ist.

Der Hubantrieb 1 besteht im wesentlichen aus dem Verschiebegestell 5, das mittels der Rollen 27 auf den Schienen 28 seitlich verschiebbar ist. Der Verschiebeantrieb ist im einzelnen nicht näher dargestellt. Es kann zum Beispiel ein Motor am Verschiebegestell gelagert sein, der die Rollen 27 antreibt. Es ist aber auch ein ortsfester Motor möglich, der beispielsweise über ein umlaufendes Seil wirksam wird. Das Verschiebegestell 5 trägt im gezeigten Ausführungsbeispiel ein Hydraulikpumpenaggregat 13 zum Antrieb der beiden Hydraulikzylinder 11 der Scherenanordnung 34.

Die Scherenanordnung 34 besteht im wesentlichen aus den beiden Scherengliedern 6 und 7, die durch das Scherengelenk 12 miteinander verbunden sind. Das untere Ende 8 des Gliedes 6 ist durch das Gelenk 29 am Verschiebegestell 5 gehalten, während das untere Ende 9 des anderen Scherengliedes 7 in der Führung 10 beweglich ist. Es ist klar, daß bei Beaufschlagung der Zylinder 11 die Scherenanordnung aufgerichtet wird, und daß die oberen Enden 14 und 15 die jeweilige Plattformkombination 31 anheben werden.

Wie insbesondere aus der Fig. 1 hervorgeht, sind die oberen Enden 14 und 15 mit Trägern 16 und 17 versehen, die eine Länge aufweisen, die etwa der Breite der Plattformen 4 entspricht. Dadurch wird es möglich, die Scherenanordnung verhältnismäßig schmal auszubilden. Eine besondere Stabilität gegen seitliche Kräfte, muß die Scherenanordnung nicht besitzen, da die Führungen 26 die Plattformkombinationen ausreichend führen.

Aus der Fig. 3 ergibt sich, daß die Träger 16 und 17 an den Enden Rollen 18 und Spurkränze 19 tragen. Die Rollen 18 unterstützen die Tragprofile der Plattformen 4 von unten und die Spurkränze 19 ergeben eine ausreichende seitliche Führung. Trotz großem Spiel ist eine hinreichende gegenseitige Zuordnung sichergestellt. Die Tragprofile 20 stützen die darauf befestigten Profile 30 ab, die die befahrbare Fläche der Plattformen 4 bilden. Dabei ist es günstig, daß die Plattformen 4 bezüglich der Tragprofile 20 und der Profile 30 die gleiche Ausbildung aufweisen können, wie die oberen Plattformen 21.

Um den Hubantrieb der erfindungsgemäßen Parkvorrichtung benützen zu können, wird dieser Hubantrieb 1 unter die anzuhebende Plattformkombination gefahren. Der eingeschaltete Hubantrieb hebt die Plattformkombination an, so daß die untere Plattform 4 mit dem Niveau der Zufahrt 22 übereinstimmt.

Soll eine andere Plattformkombination angehoben werden, wird zunächst der Hubantrieb abgesenkt, bis die Plattformkombination auf den Auflagern 33 ruht. Beim weiteren Zusammensinken kommt der Hubantrieb von den Tragprofilen 20 frei, und kann im Raum 2 seitlich auf den Schienen 28 versetzt werden, um eine andere Plattformkombination anzuheben.

Die beschriebene Scherenanordnung ist besonders geeignet für solche Plattformkombinationen, bei denen die untere Plattform bei der Hubbewegung nur angehoben, jedoch nicht geneigt wird. Dabei ergeben sich durch die Rollen 18 insgesamt vier Abstützpunkte zwischen dem Hubantrieb 1 und der Plattformkombination.

Die Anordnung kann aber auch derart getroffen werden, daß die oberen Enden der Scherenglieder nur an einer oder zwei Stellen an der Plattformkombination angreifen, wenn die Plattformkombination andere geeignete Führungen bei der Hubbewegung besitzt. Eine solche Bauweise eignet sich insbesondere dann, wenn die Plattform bei der Hubbewegung auch eine Neigungsbewegung ausführt.

## Patentansprüche

1. Parkvorrichtung für Kraftfahrzeuge mit mehreren übereinander angeordneten, miteinander verbundenen Plattformen (4,21) für die Kraftfahrzeuge, wobei jeweils zwei übereinander angeordnete Plattformen (4,21) eine Plattformkombination (31) bilden und gemeinsam und gleichzeitig anhebbar oder in eine Grube absenkbar sind, um wahlweise eine der beiden Plattformen an eine gemeinsame Zufahrt (22) anzuschließen und wobei eine Mehrzahl derartiger Plattformkombinationen (31) in einer Reihe nebeneinander angeordnet sind, mit einem Hubantrieb (1) für eine Mehrzahl von Plattformkombinationen (31), der rechtwinklig zur Zufahrtsrichtung seitlich verschiebbar und jeweils einer Plattformkombination (31) zuzuordnen ist, wobei der Hubantrieb, der sich auf einem Verschiebegestell (5) abstützt, ein Hydraulikpumpenaggregat (13) umfaßt und an der jeweiligen Plattformkombination (31) angreift, im Raum (2) unter der unteren Plattform (4) und dem Grubenboden (3) angeordnet ist, dadurch gekennzeichnet, daß der Hubantrieb (1) im wesentlichen von einer Scherenanordnung (34) gebildet ist, die mit anhebbaren Elementen die Plattformkombination (31) nach oben drückt, daß die Scherenanordnung (34) aus zwei sich kreuzenden, gelenkig verbundenen Scherengliederpaaren (6,7) besteht, von denen das untere Ende des einen Gliedes (6) jedes Paares gelenkig am Verschiebegestell gelagert ist, daß das untere Ende (9) des anderen Gliedes (7) jedes Paares in einer Führung (10) des Verschiebegestells gehalten ist, daß die Scherenglieder über Rollen (18) auf die Plattformkombination (31) einwirken, daß die Rollen (18) Spurkränze (19) besitzen, die mit seitlichen Tragprofilen (20) der unteren Plattformen (4) der Plattformkombination (31) zusammenwirken, und daß ein die Scherenanordnung antreibender Zylinder (11) zwischen den Scherengliedern (6,7) auf der einen Seite des Scherengelenkes (12) angeordnet ist.

2. Parkvorrichtung nach Anspruch 1, dadurch gekennzeichnet, daß die oberen Enden der beiden Scherenglieder (6,7) mit je einem Träger (16,17) versehen sind, die sich parallel zur Verschieberichtung des Verschiebegestells (5) erstrecken und im Bereich der Ränder der unteren Plattform (4) an der Plattformkombination (31) angreifen.

3. Parkvorrichtung nach Anspruch 1 und 2, dadurch gekennzeichnet, daß die Träger (16,17) an ihren Enden die Rollen (18) tragen.

4. Parkvorrichtung nach einem oder mehreren der vorhergehenden Ansprüche, gekennzeichnet durch einen Seilzug als Antrieb des Verschiebegestells (5).

## Claims

1. Parking device for motor vehicles having several platforms (4,21) for the motor vehicles arranged one above the other and connected to one another with two platforms (4,21) being arranged one above the other to form one platform combination (31) capable of being raised or lowered into a pit together and at the same time in order to connect alternatively one of the two platforms to a joint approach (22) and a plurality of such platform combinations (31) are arranged in a row next to one another, said parking device having a lifting mechanism (1) for a plurality of platform combinations (31) which is movable sideways at an angle of ninety degrees to the direction of approach and is to be allocated to each platform combination (31) whereby the lifting mechanism which is supported on a sliding frame (5), comprises a hydraulic pumping unit (13) and is applied to the respective platform combination (31) is arranged in the space (2) below the lower platform (4) and the pit floor (3) characterized in that the lifting mechanism (1) is formed basically of a scissor arrangement (34) which presses the platform combination (31) upwards using liftable elements, in that the scissor arrangement (34) consists of two pairs of pivoted scissor elements (6,7) crossing one another, the lower end of one element (6) of each pair being pivoted to the sliding frame, in that the lower end (9) of the other element (7) of each pair is held in a guiding device (10) of the sliding frame, in that the scissor elements act on the platform combination (31) by way of rollers (18), in that the rollers (18) have flanges (19) acting together with the side supporting profile sections (20) of the lower platforms (4) of the platform combination (31) and in that a cylinder (11) driving the scissor arrangement is arranged between the scissor elements (6,7) on one side of the scissor pivot (12).

2. Parking device according to claim 1 characterized in that the upper ends of the two scissor elements (6,7) are each provided with a support (16,17), extending parallel to the direction of movement of the sliding frame (5) and acting on the platform combination (31) in the area of the edge of the lower platform (4).

3. Parking device according to claims 1 and 2 characterized in that the supports (16,17) have rollers (18) at the ends.

4. Parking device according to one or more of the above-mentioned claims characterized by a cable for driving the sliding frame (5).

## Revendications

1. Dispositif de garage pour véhicules avec plusieurs plateaux (4,21) reliés entre eux et superposés pour recevoir les véhicules, dont deux plateaux superposés (4,21) constituent un ensemble à deux plateaux (31) pouvant être relevés ou abaissés ensemble et simultanément dans une fosse pour amener l'un des deux plateaux de l'ensemble à hauteur de l'accès (22) commun et dont plusieurs ensembles à deux plateaux (31) sont placés côte à côte sur une rangée et équipés d'un mécanisme de levage (1) unique destiné à plusieurs ensembles à deux plateaux (31), mobile latéralement et perpendiculairement au sens d'accès et pouvant être affecté chaque fois à un des ensembles à plateaux (31), ledit mécanisme, qui prend appui sur un dispositif mobile (5), comprenant un groupe-pompe hydraulique (13) et se plaçant sous chacun des ensembles à deux plateaux (31) dans l'espace (2) sous le plateau (4) et le fond de la fosse (3), caractérisé par le fait que le mécanisme de levage (1) est sensiblement un système de leviers disposés en ciseau (34) qui pousse l'ensemble à deux plateaux (31) vers le haut avec des éléments pouvant être relevés, que le système de leviers disposés en ciseau (34) est composé de deux paires de leviers (6,7) se croisant et s'articulant par un palier et dont l'extrémité basse de l'un levier (6) de chaque paire est montée articulée sur le dispositif mobile, que l'autre extrémité (9) de l'autre levier (7) de ciseaux de chaque paire est maintenue dans un guidage (10) du dispositif mobile, que les leviers de ciseaux agissent sur l'ensemble à deux plateaux (31) par l'intermédiaire de galets (18), que les galets (18) sont munis de flasquesguides (19) qui agissent conjointement avec les profilés porteurs (20) se trouvant sur le plateau inférieur (4) de l'ensemble à deux plateaux (31), et qu'un vérin (11) actionnant le système de leviers disposés en ciseau est placé entre les leviers de ciseaux (6,7) sur l'un des côtés de l'articulation des ciseaux (12).

2. Dispositif de garage selon la revendication 1, caractérisé par le fait que les extrémités supérieures des deux leviers de ciseaux (6,7) sont équipées chacune d'une traverse-support (16,17) qui est disposée parallèlement au sens de déplacement du dispositif mobile (5) et agit dans la zone des bords du plateau inférieur (4) de l'ensemble à deux plateaux (31).

3. Dispositif de garage selon les revendications 1 et 2, caractérisé par le fait que les traverses-supports (16,17) portent les galets (18) à leur extrémité.

4. Dispositif de garage selon l'une ou plusieurs des revendications précédentes, caractérisé par le fait qu'un câble assure l'entraînement du dispositif mobile (5).
